# FASCICULE DE BREVET EUROPEEN

(11) **EP 1 026 717 B1**
(45) Date de publication et mention de la délivrance du brevet: **11.01.2006**
(21) Numéro de dépôt: 00400292.9
(22) Date de dépôt: 03.02.2000
(51) Int. Cl.: H01H 50/16, H01H 50/30

(54) **Relais du type à culasse en forme d'un L et à armature mobile montée pivotante sur l'arête d'une branche de la culasse.**
Relais mit einem L-förmigen Joch und einem an die Kante eines Schenkels des Joches schwenkbaren Klappanker
Relay with an L-shaped yoke and an armature that pivots on the edge of an arm of said yoke

(30) Priorité: 04.02.1999 FR 9901310
(43) Date de publication de la demande: 09.08.2000
(73) Titulaire: CHAUVIN ARNOUX, 75018 Paris (FR)
(72) Inventeur: Arnoux, Daniel, 75018 Paris (FR); Genter, Claude, 92200 Neuilly sur Seine (FR); Arnoux, Axel, 75018 Paris (FR)
(74) Mandataire: Berger, Helmut

(56) Documents cités:
- AT-B- 299 328
- BE-A- 677 360
- DE-A- 4 218 543
- DE-C- 345 275
- FR-E- 61 631
- US-A- 2 471 181
- US-A- 3 190 995
- US-A- 4 427 863

## Description

L'invention concerne un relais du type décrit dans le préambule de la revendication 1.

Un relais de ce type est connu par le brevet belge n° 677 360.

Ce relais connu présente l'inconvénient de ne pas prévoir des moyens destinés à empêcher le phénomène de vibration et de transfert de l'axe de pivotement de l'armature mobile dû à l'inertie de celle-ci à la fin du mouvement de retour de l'armature dans sa position écartée.

L'invention a pour but de proposer un relais du type défini dans le préambule de la revendication 1, qui pallie cet inconvénient.

Pour atteindre ce but, le relais selon l'invention comporte les caractéristiques qui sont énoncées dans la partie caractérisante de la revendication 1.

D'autres caractéristiques de l'invention font les objets des revendications dépendantes.

L'invention sera mieux comprise et d'autres buts, caractéristiques, détails- et avantages de celle-ci apparaîtront plus clairement dans la description explicative qui va suivre faite en référence aux dessins schématiques annexés donnés uniquement à titre d'exemple illustrant un mode de réalisation de l'invention et dans lesquels :
La figure 1 est une vue en perspective d'un relais selon la présente invention.
La figure 2 est une vue, avec arrachement et à plus grande échelle, en direction de la flèche II de la figure 1, l'armature occupant sa position de repos.
La figure 3 est une vue similaire à la figure 2, à l'échelle réduite, mais montrant l'armature dans sa position de travail.
La figure 4 est une vue en perspective simplifiée montrant la culasse et les plaquettes d'antirémanent du relais selon l'invention à l'état de travail du relais, l'armature étant transparente pour illustrer la configuration du flux magnétique à l'intérieur du relais à l'état excité.
La figure 5 est une vue de dessus de la figure 4, avec représentation également de la palette de l'armature mobile du relais.
La figure 6 est une vue en perspective de l'armature mobile du relais selon l'invention, et des plaquettes d'antirémanent montées sur la palette.
Les figure 7a et 7b sont respectivement des vues latérale et frontale d'une plaquette d'antirémanent à l'état de détente.
Les figures 8a et 8b illustrent schématiquement respectivement le circuit d'alimentation des bobines du relais selon l'invention et la courbe caractéristique du courant d'alimentation en fonction du temps t.
La figure 9 est une vue en perspective de la face arrière de l'armature du relais selon l'invention.
La figure 10 illustrent le réglage des équerres de l'armature du relais selon l'invention pour un contact de travail et de repos.
La figure 11 est une vue en coupe le long de la ligne XI-XI de la figure 1, du capot du relais selon l'invention.
La figure 12 est une vue de dessus de la plaquette perforée du capot selon l'invention.

On décrira ci-après, à titre d'exemple de la mise en oeuvre de l'invention, un relais électromagnétique à réponse rapide et à six contacts, tel que représenté sur la figure 1.

Ce relais enfermé dans un couvercle 1 transparent en matière plastique comporte essentiellement une culasse 2 en forme d'un L dont une branche 3 porte deux noyaux 6, comme on le voit clairement sur la figure 4 chacun porteur d'une bobine 7, et une armature mobile 9 montée pivotant autour de l'extrémité 10 de l'autre branche 11 de la culasse 2, entre une position de repos écartée des faces frontales libres 12 des noyaux 6 et une position de travail dans laquelle l'armature est appliquée contre ces faces frontales, avec l'interposition de plaques d'antirémanent de détente 13 en un matériau élastiquement déformable, un socle isolant 15 supportant les deux bornes 16 et 17 de raccordement à la source de tension d'alimentation extérieure du relais et un dispositif 19 de contacts électriques configurés pour être actionnés par l'armature mobile 9.

Les deux bobines 7 sont montées en série, raccordées impérativement par leurs sorties de bobinage. Ce montage a pour but de créer deux entrefers principaux de polarités opposées en série par l'armature mobile commune. L'adjonction d'une culasse commune crée une circulation de flux supplémentaire qui optimise les performances par rapport au relais à bobine unique.

L'armature mobile 9 comporte une partie formant palette 21 et trois équerres 22a, 22b et 22c qui présentent la forme d'un L dont une branche est destinée à venir en appui contre la palette 21 et peut être rendue solidaire de celle-ci par une vis de fixation 24 tandis que l'autre extrémité est formée par deux bras 25 portant chacun à son extrémité libre un pion isolant d'actionnement 26 d'un contact électrique du dispositif 19 et de butée 27. Chaque pion est surmoulé sur l'extrémité du bras et présente la forme d'un petit cylindre s'étendant de part et d'autre du bras et comporte des portions supérieure 27 et inférieure 26 formant respectivement la butée et organe d'actionnement du contact électrique associé.

Pour permettre un réglage de la position des équerres dans la direction perpendiculaire à l'axe de pivotement de la palette, le trou de passage de la vis de fixation 24 est formé par un trou oblongue s'étendant dans la direction de réglage. Ainsi une équerre 22a, b, c peut servir pour l'actionnement d'un contact normalement ouvert ou normalement fermé en fonction de sa position plus ou moins abaissée sur la palette 21. Entre les têtes de vis de fixation 24 et les équerres est interposé un élément de blocage 30 dont au moins un est configuré en languette de rattrapage de jeux et d'amortissement de vibrations 31, comme il sera expliqué plus loin. Une extrémité de cette languette est traversée par la vis de fixation 24 tandis que l'extrémité libre 32 est percée d'un trou 33 d'immobilisation de l'équerre lors du réglage. La languette est réalisée en un matériau ayant un module d'élasticité assez bas de façon à se conformer à la première fermeture de la palette en prenant appui sur une face de butée arrière 33 du socle, comme on le voit sur la figure 2. Elle canalise ensuite les vibrations générées par l'armature mobile au relâchement du relais, vers le socle en thermoplastique 15.

La palette 21 comporte, au niveau de son bord inférieur des moyens d'articulation sur l'extrémité 10 de la branche de culasse 11. Comme on le voit notamment sur la figure 6, ces moyens d'articulation comportent au niveau de chaque équerre 22a, b, c en haut d'une saillie 35 une nervure de faible longueur 36 qui s'étend parallèlement à l'extrémité 10 de la branche de culasse et, de part et d'autre de cette nervure 36, à une distance au-dessus de celle-ci, qui est légèrement supérieure à l'épaisseur de cette extrémité 10, des ergots 37. Au-dessus du niveau de ces ergots on reconnaît en 38 l'extrémité de la vis de fixation 24. La palette 21 et ainsi l'armature mobile dans son ensemble sont montées sur l'extrémité 10 de la branche de culasse 11 par engagement de cette extrémité entre les nervures 36 et les ergots 37.

L'armature mobile 9 comporte en outre les deux plaquettes formant des antirémanents 13, qui sont réalisées en un matériau élastiquement déformable et présentent chacune une forme sensiblement rectangulaire en étant pliées selon un angle prédéterminé α le long d'une ligne de pliage 40 qui s'étend parallèlement à l'axe de pivotement de la palette 21 et à l'extrémité 10 de la branche de culasse 11, la partie inférieure de chaque plaque 13 comporte deux trous 41 d'un diamètre légèrement supérieur à celui des ergots 37 et un trou 42 d'un diamètre légèrement supérieur à l'extrémité 38 de la vis de fixation. Les trous sont disposés de telle façon que la plaquette 13 puisse être montée sur la face interne 43 de la palette en étant uniquement retenue par les ergots 37 passant à travers les trous 41 et 42. Chaque plaquette est dimensionnée de façon que ses bords inférieur et supérieur se situent respectivement légèrement au-dessus de la nervure 36 et en dessous du bord supérieur de la palette, la largeur correspondant à celle des équerres de réglage 22. On constate encore que la ligne de pliage 40 passe par le diamètre du trou 38.

Une plaquette d'anti-rémanent de détente et d'amortissement 13 est associée à chaque noyau 6 mais est disposée de façon excentrée latéralement vers l'extérieur. Ainsi, lorsque la palette est attirée contre les faces frontales 12 de son noyau quand le relais est excité, la partie située entre la palette 13 et la face frontale 12 des noyaux est aplatie tandis que la partie latérale libre tend à conserver sa forme initiale cambrée, comme on le voit clairement sur les figures 4 et 5. Le module d'élasticité des pièces 13 est adapté aux ampèretours pour le maintien du relais et à l'entrefer principal, c'est-à-dire à l'angle β de pivotement de la palette entre ses positions de repos et de travail.

Le socle isolant 15 sur lequel est fixée la branche de culasse libre 11 se compose de trois modules 44a, 44b, 44c sélectivement amovibles.

Chaque module de socle comporte une paire de contacts électriques, qui peuvent être des contacts normalement fermés (contact de repos) ou normalement ouverts (contact de travail). Chaque contact comporte une lame mobile 46 qui est maintenue fixe à une extrémité en 47 dans le socle 44 et porte à son autre extrémité un élément de contact mobile 48 ou 48' destiné à coopérer avec un élément de contact fixe 49, 49' selon qu'il s'agit d'un contact de repos ou de travail. Les bornes de raccordement extérieures des contacts mobiles 48, 48' et fixe 49, 49' sont indiquées respectivement en 51 et 52, 52'.

Le dispositif d'excitation du relais à réponse rapide selon l'invention comporte, conformément à la figure 8a, monté en série avec les deux bobines 7 polarisées de façon inverse, un montage en série d'une diode D1 et d'un montage en parallèle d'une résistance R1 et d'un condensateur C1. Sur la figure 1, la résistance R1 est divisée en deux résistances R1' montées en série sur une plaque à circuit imprimé 54, le condensateur C1 se trouvant en dessous de la plaque.

Le dispositif générateur de courant d'excitation produit en fonction du temps t un courant i tel que représentée sur la figure 8b, qui comporte une première phase brève au cours duquel les bobines sont suralimentées par l'écoulement d'un courant d'une intensité élevée, en raison du condensateur C1 en parallèle à la résistance R1 et une deuxième phase d'écoulement d'un courant plus faible. Le courant élevé de la première phase assure l'excitation rapide du relais tandis que le courant de la deuxième phase est le courant de maintien du relais.

Le capot 1 de forme générale parallèlépipèdique est en matière thermoplastique. La paroi supérieure du capot est évidée et comporte une plaquette 56 en verre époxy dont la face interne 57 est recouverte d'une couche en cuivre à la manière d'un circuit imprimé. La plaquette 56 est percée d'un grand nombre de trous 58 de faibles diamètres qui sont arrangés selon un motif de rangées et de colonnes à un pas relativement faible. Ces trous 58 constituent des trous d'aération et de dégazage, comme cela est symbolisé par des petites flèches. A titre d'exemple, les trous pourraient être de 0,9 mm à un pas de 2,54 mm. Les numéros de référence 59 à 61 désignent respectivement la carotte d'injection, des raidisseurs et quatre évents d'aération. Ces évents en forme de cheminées se trouvent à la base du capot et sont formés par des rainures dans la face interne de paroi.

La plaquette 56 ainsi perforée pourrait être remplacée par un feuillard métallique obtenu par électrodéposition ou en toile métallique. L'électrodéposition pourrait être fait en nickel/cobalt avec des microperçages d'un diamètre de par exemple 3 à 5 µm et d'un pas de 50 µm.

La face interne de la plaque perforée 56 constitue l'endroit où à lieu la condensation des vapeurs d'acide nitrique que produisent en présence d'humidité les arcs électriques entre les éléments de contact avec charge élevée et qui se condensent dans un air confiné à l'intérieur du capot sur les surfaces les plus froides. Ces surfaces, dans les relais connus, sont celles des contacts avec faible charge qui ne sont pratiquement pas échauffées, ni par les micros-arcs qu'ils génèrent ni par la bobine.

Dans le relais selon l'invention, la plaque perforée 56 dans la paroi supérieure du capot se comporte comme un radiateur par rapport à l'environnement extérieur. La plaque 56 constitue un aérateur, l'air chaud s'échappant à travers les trous de la plaque et les quatre évents à la base du capot permettent l'appel d'air frais. Selon le diamètre des trous, la plaque perforée peut être imperméable.

D'autre part, il y a lieu, à l'intérieur du relais, un dégazage des matières plastiques, lent mais continu, qui peut être accéléré par l'échauffement de la bobine. Un même processus de dégradation avec éventuellement polymérisation des polymères de friction se produit sous l'action des battements mécaniques des lames mobiles et en absence d'arcs suffisant sur les contacts de faible niveau pour détruire de tels films de surface.

Les gaz occasionnés par le dégazage de matières plastiques peuvent s'évacuer à travers les trous ou micros-trous qui, dans le cas d'une plaquette en nickel/cobalt d'un diamètre de 3 à 5 µm sont encore 30 fois supérieur aux molécules des gaz indésirables.

On décrira ci-après brièvement le fonctionnement général du relais selon l'invention et certaines caractéristiques spécifiques de fonctionnement fondamental du relais selon l'invention.

L'excitation rapide du relais, c'est-à-dire le passage de l'état de repos à l'état de travail par exemple dans un délai aussi bref que 6 msec, rebonds compris, est dû au condensateur C1 qui court-circuite la résistance R1 au début de processus et crée donc la pente de montée raide du courant i qu'on voit sur la figure 8b. En effet, les bobines sont suralimentées pendant un temps très bref, à savoir le courant de charge du condensateur d'excitation. La consommation instantanée des relais est doublée pendant ce temps, puis se stabilise à sa valeur nominale déterminée par la résistance en série R1 pour le maintien du relais au travail. L'impulsion de tension ainsi obtenue est nécessaire pour exciter le relais, c'est-à-dire assurer le passage de l'état de repos à l'état de travail. L'excitation des bobines provoque le pivotement de la palette qui est attirée par les noyaux parcourus par des flux d'induction de sens contraire. Les bras 25 solidaires de la palette 21 vont alors, par l'intermédiaire des pions isolants 26 entraîner les lames mobiles 46 pour provoquer l'ouverture des contacts au repos, puis la fermeture de contact de travail. Pincées entre la palette 21 et la culasse 2 et placées devant chaque noyau 6, les deux plaquettes antirémanentes et de détente 13 servent d'amortisseurs. Ils évitent à la palette 21 tous risques de rebonds à la percussion et étouffent les vibrations.

Au relâchement du relais, c'est-à-dire au passage de l'état de travail à l'état de repos, lorsque la tension de commande est coupée, les forces des six lames mobiles de travail et de repos 46, auxquelles s'ajoutent les forces des deux plaquettes anti-rémanent de détente 13 qui sont élastiquement déformées, assurent l'ouverture des contacts de travail par le rappel de l'armature mobile. Dans la continuité de son déplacement s'établissent ensuite la fermeture des contacts au repos, c'est-à-dire normalement fermés. A cet instant l'action des lames mobiles des contacts de repos cesse, ainsi que les forces des plaquettes antirémanentes 13 maintenant détendues. Le déplacement de l'armature mobile, lui, persiste en étant entretenu par les lames mobiles 46 des contacts de travail jusqu'à ce que les pions isolant 27 des bras 25 correspondant aux lames mobiles des contacts de repos butent sur la face inférieure de la branche de la culasse 11, qui constitue ainsi une référence commune. C'est donc la hauteur de ces pions isolants des seules lames mobiles avec contact de repos, qui définit de part la construction un jeu constant h entre la portion d'actionnement de pion 26 et la lame de contact de repos 46, comme on le voit sur la figure 2. L'intervalle de la hauteur h est appelée accompagnement de repos et constitue une réserve d'usure. L'action des forces des lames mobiles de travail persiste sur l'armature mobile et définit l'angle d'ouverture β de la palette.

Cependant, le mouvement de rappel de l'armature mobile n'est pas terminé. Il faut encore absorber l'énergie cinétique emmagasiné. La languette de rattrapage de jeu 31 en absorbe une partie. Par inertie, la masse d'armature mobile quitte l'extrémité 10 de la branche de culasse 11. L'axe de rotation est transféré des éléments de matriçages de la palette, c'est-à-dire de la nervure d'articulation 36 et des ergots 37 aux pions 27 des contacts de repos. Suite aux couples de rappel de la languette de rattrapage de jeu 31 et des lames mobiles de travail 46, la palette rebondit et retrouve son axe de pivotement et son angle de départ lors de ce pivotement inverse. Le rebond est étouffé par les deux antirémanents détendus 13 et les lames mobiles de travail.

Il ressort de la description de la structure du relais à réponse rapide selon l'invention et de la description des caractéristiques de fonctionnement, qui vient d'être faite, que le relais selon l'invention présente de nombreux avantages. Grâce à l'invention, le temps de réponse pourrait être de 6 msec à l'action comme au relâchement sur toute une plage de tensions d'utilisation pouvant aller de 0,8 à 1,1 fois la tension nominale et dans toute la plage de températures de -10°C à 55°C définie dans les normes. Ce temps de réponse est pratiquement indépendant de la position du relais et les performances sont tenues dans tous les types de combinaisons de contacts. Les combinaisons de contact séparées permettent d'économiser, par rapport au relais standard avec contacts inverseurs, 50% des contacts fixes et des pièces annexes. Le volume du relais, notamment sa surface de base est réduite. Le relais présente une excellente tenue aux chocs et vibrations. Concernant la maintenance, un changement de socle pour nettoyer ou remplacer les contacts par paires est aisé à effectuer et peut être accompli sans déréglage. La durée de vie et la stabilité sont améliorées par le capot qui, par sa plaque perforée, fait que la condensation des vapeurs nocives ait lieu sur la surface inférieure de cette plaquette et préservant ainsi les résistances des contacts électriques, et assure l'évacuation de la chaleur et des gaz dégagés par les matières plastiques. Un autre avantage réside dans la simplicité du réglage sans outillage sophistiqué par des cales 63 des accompagnements indiqués sur la figure 10 et des entregrains des contacts. La simultanéité des contacts est assurée grâce à la référence commune et interne au relais, que constitue la branche de culasse 11.

On comprend que l'armature mobile le socle isolant et le capot contribuent à procurer ces avantages.

Concernant l'armature mobile, on constate que les deux antirémanents de détente 13 ont la quadruple fonction d'agir comme antirémanent pour stabiliser la tension de retombée par leur épaisseur, de servir d'amortisseur à l'action et au relâchement, de remplir le rôle de "lanceur" de la palette au relâchement pour vaincre l'inertie de l'armature mobile et de définir, par la double surépaisseur aux extrémités de la palette parfaitement l'axe de pivotement de l'armature mobile. Les antirémanents sont significatifs par leur matière amagnétique, leur épaisseur, leur galbe orienté vers le noyau, leur montage en semi-liberté, c'est-à-dire sans fixation rigide, leur "mise à plat" à l'action, circonscrite au seul diamètre du noyau correspondant et où la partie latérale "épargnée" garde la "mémoire" élastique au montage. Le module d'élasticité de ces antirémanents est adapté aux ampèrestours de maintien et à l'entrefer principal, c'est-à-dire à l'angle β de départ de la palette.

Les languettes de rattrapage de jeu 31 dont au moins une doit être prévu ont la triple fonction de limiter le déplacement au repos de l'armature mobile, de jouer le rôle de rondelles dont le trou 33 à l'extrémité libre permet de les immobiliser en rotation au moment de la fixation des équerres de réglage 22 sur la palette, ce qui est indispensable pour assurer la simultanéité des contacts, et de se conformer à la première fermeture de la palette en prenant appui sur la butée du socle et de canaliser ensuite les vibrations générées par l'armature mobile au relâchement vers le socle en thermoplastique. Le module d'élasticité de la palette doit être choisi assez bas, de façon correspondante.

Les équerres de réglage, rigides avec la paire de pions thermoplastiques surmoulés, sont fondamentales pour l'amortissement, la cinématique des contacts et des combinaisons de contacts. Ils présentent les particularités de permettre un réglage en hauteur par paires de contacts, d'accomplir la double fonction d'entraînement des lames mobiles et de butée de réglage sur un plan commun formé par la culasse. L'invention permet un blocage lors de la fixation de chaque équerre, ce qui préserve la simultanéité des contacts. Le réglage permet d'effacer les dispersions des tolérances et toutes les combinaisons de contacts par décalage des équerres dans une plage de non-chevauchement minimum. Les équerres fixent l'angle d'ouverture constant de la palette et définissent les accompagnements de travail et de repos. Elles garantissent les distances entre les contacts fixes et mobiles, c'est-à-dire normalement ouverts et normalement fermés. Elles permettent un contrôle simple des relais terminés par l'introduction d'une paire de cales appropriées entre la branche de culasse 11 et les pions 27 de tous les contacts pour assurer les accompagnements repos et travail et les entregrains.

Concernant le socle et le dispositifs de contacts, on constate que les lames mobiles appartiennent au socle et ce sont les lames de travail qui assurent en permanence le rappel de la palette, sans adjonction d'un ressort parasite et son jeu de l'armature mobile. La solution des contacts séparés permet également d'économiser 50% des contacts fixes. Cet avantage s'accompagne de la récupération des accompagnements correspondants, donc d'une réduction de l'angle β de débattement de la palette. En effet, cet angle est réduit à peu près de moitié et les accompagnements et entregrains voisins sont réduits tout en maintenant identiques les pouvoirs de manoeuvres. Ceci permet d'accroître de 40% la force des contacts de repos et de diminuer la course de 50%, ce qui contribue à augmenter la rapidité de la réponse du relais selon l'invention.

## Revendications

1. Relais du type comportant une culasse (2) en forme d'un L, dont une branche (3) porte au moins un noyau porteur d'une bobine (7) générateur d'un flux magnétique lorsqu'elle est parcourue par un courant électrique d'excitation, une armature (9) montée pivotante sur l'extrémité de l'autre branche de la culasse entre une position d'application contre la face frontale du noyau, avec interposition d'un élément antirémanent (13), et une position de repos écartée de celle-ci, et porteuse avantageusement d'une pluralité de bras (25) d'actionnement de lames mobiles (46) fixées à une extrémité dans un socle (15) et dont l'autre porte un élément de contact mobile (48, 48') destiné à coopérer avec un élément de contact fixe (49, 49'), l'élément antirémanent (13) étant réalisé sous forme d'une plaquette en un matériau élastiquement déformable lors de l'application de l'armature (2) contre la face frontale (12) du noyau (6) de façon à constituer un moyen de rappel de l'armature (9) dans sa position écartée, la plaquette antirémanente (13) étant fixée à une extrémité à l'armature tandis que son autre extrémité est écartée de l'armature au niveau de l'extrémité de l'armature, opposée à l'extrémité de pivotement, **caractérisé en ce que** la culasse (2) est fixée sur le socle isolant (15), et **en ce qu'**il comporte au moins une languette de rattrapage de jeu (31) en un matériau amagnétique à module d'élasticité bas interposé entre l'armature mobile (9) et le socle (15), et **en ce que** la languette de rattrapage de jeu (31) constitue, avec l'élément antirémanent (13), des moyens amortisseurs et d'étouffement de vibrations à l'excitation et au relâchement du relais.

2. Relais selon la revendication 1, **caractérisé en ce que** la culasse (2) porte deux noyaux parallèles (6) qui coopèrent avec une seule armature mobile (9) et dont les bobines (7) sont montées en série de façon que les faces frontales libres (12) des noyaux puissent constituer des pôles magnétiques différentes.

3. Relais selon l'une des revendications 1 ou 2,
**caractérisé en ce que** le dispositif générateur de courant d'excitation du relais comporte des moyens (C1) assurant un temps de réponse court à l'excitation et au relâchement du relais par suralimentation du relais dans un premier temps à l'aide d'un courant élevé, suivi d'un courant plus faible de maintien du relais.

4. Relais selon la revendication 3, **caractérisé en ce que** le dispositif générateur du courant d'excitation comporte, en série avec les bobines (7) un montage en parallèle d'une résistance (R1) de détermination du courant de montée et d'un condensateur (C1).

5. Relais selon l'une des revendications précédentes et dont l'armature mobile comporte une partie formant palette pivotante coopérant avec les noyaux et un certain nombre de bras précités de commande de contacts électriques du relais, **caractérisé en ce que** l'élément antirémanent (13) interposé entre la face frontale libre (12) d'un noyau (6) et la palette (21) est formée par une plaquette qui est pliée le long d'une ligne de pliage (40) s'étendant parallèlement à l'axe de pivotement de la palette et est disposée sur la face interne de celle-ci de façon que la partie se trouvant entre la face frontale de noyau (12) et la palette soit cambrée en direction de cette face lorsque la palette occupe sa position écartée tandis que la partie sous la ligne de pliage (40) est retenue sur la face interne de la palette.

6. Relais selon la revendication 5, **caractérisé en ce que** la partie située sous la ligne de pliage (40) est retenue sur la face interne de la palette par des moyens de retenue permettant un certain jeu perpendiculaire à cette face.

7. Relais selon la revendication 6, **caractérisé en ce que** les moyens de retenue sont formés par des éléments (37) en saillie de la face interne de la palette (21) et des trous (41) percés à travers la plaquette, les éléments en saillie s'étendant à travers ces trous, avec un certain jeu.

8. Relais selon la revendication 7, **caractérisé en ce que** chaque plaquette d'antirémanent (13) est disposée de façon excentrée latéralement vers l'extérieur entre le noyau (6) correspondant et la palette pivotant (21) de façon que lors de l'application de la palette (21) contre la face frontale (12) du noyau(6), une partie latérale de la plaquette (13) reste sensiblement non déformée.

9. Relais selon la revendication 8, **caractérisé en ce qu'**un bras de commande de contact électrique (25) constitue une branche d'une équerre (22) montée déplaçable perpendiculairement à l'axe de pivotement (10) de la palette (21) sur la face externe de celle-ci et **en ce que** la languette de rattrapage de jeu (31) constitue un moyen de blocage de la vis de fixation (24) de l'équerre sur la palette, une extrémité de la languette étant traversée par la vis (24) tandis que l'autre extrémité libre (32) prend appui sur le socle et est percée d'un trou d'immobilisation (33) de l'équerre lors du réglage.

10. Relais selon l'une des revendications 1 à 9, **caractérisé en ce qu'**un bras de commande (25) porte à son extrémité libre un pion comportant une portion de pion de commande (26) et une portion de pion de butée (27) qui prend appui sous la culasse quand le bras commande un contact de repos.

11. Relais selon la revendication 10, **caractérisé en ce que** chaque bras (25) entraine en pivotement une lame mobile (46) porteuse d'un élément de contact mobile (48, 48') coopérant avec un élément de contact (49, 49') monté fixe dans le socle (15).

12. Relais selon la revendication 11, **caractérisé en ce que** les lames souples (46) constituent des moyens de rappel de l'armature mobile (2) dans sa position de repos écarté.

13. Relais selon l'une des revendications précédentes,
**caractérisé en ce qu'**il comporte un capot (1) dont la paroi supérieure est réalisée sous forme d'une plaque (56) perméable à l'air et au gaz produits par dégazage des matières plastiques du relais et dont la face interne (57) constitue une face de condensation des vapeurs d'acide nitrique produit à l'intérieur du capot en présence d'humidité par les arcs électriques entre les éléments de contact.

14. Relais selon la revendication 13, **caractérisé en ce que** la plaque (56) est formée par une plaque perforée dont la face inférieure est recouverte d'une couche en cuivre à la manière d'un circuit imprimé.

15. Relais selon la revendication 14, **caractérisé en ce qu'**un trou de perforation (58) a un diamètre maximum de 0,9 mm et un pas de 2,54 mm.

16. Relais selon la revendication 13, **caractérisé en ce que** la plaquette précitée est réalisée en un feuillard métallique obtenu par électrodéposition ou en toile métallique.

17. Relais selon la revendication 15, **caractérisé en ce que** l'électrodéposition est faite en un matériau tel que du nickel-cobalt ayant un diamètre de trous de quelques µm et un pas de 50 µm.

18. Relais selon l'une des revendications 13 à 17, **caractérisé en ce que** le capot (1) comprend à sa base des évents d'aération (63).

19. Relais selon l'une des revendications 1 à 18, **caractérisé en ce que** la languette de rattrapage de jeu (31) est fixée par une extrémité à l'armature à un emplacement au-dessus de l'axe de pivotement de l'armature tandis que l'autre extrémité de l'armature prend appui sur une butée (33) du socle à un emplacement situé en dessous de l'axe de pivotement.

20. Relais selon la revendication 19, **caractérisé en ce que** la plaquette antirémanente (13) est fixée à une extrémité à l'armature tandis que son autre extrémité est écartée de celle-ci lorsque l'armature se trouve dans sa position écartée et **en ce que** l'extrémité écartée de la plaquette antirémanente (13) est disposée au niveau de l'extrémité libre de l'armature, éloignée de l'extrémité montée pivotante sur la branche de culasse (11).

## Patentansprüche

1. Relais vom Typ mit einem L-förmigen Joch (2), von dem ein Schenkel (3) zumindest einen Kem mit einer Spule (7) trägt, die einen magnetischen Fluss erzeugt, wenn sie von einem elektrischen Erregerstrom durchflossen wird, einem Anker (9), der an dem Ende des anderen Jochschenkels zwischen einer Stellung zum Anlegen an die Stirnseite des Kerns mit Einfügung eines antiremanenten Elements (13) und einer von dieser entfernt liegenden Ruhestellung verschwenkbar gelagert ist und vorteilhaft eine Mehrzahl von Armen (25) zum Betätigen beweglicher Lamellen (46) trägt, die mit einem Ende in einem Sockel (15) befestigt sind und deren anderes Ende ein bewegliches Kontaktelement (48, 48') trägt, das dazu bestimmt ist, mit einem festen Kontaktelement (49, 49') zusammenzuwirken, wobei das antiremanente Element (13) in Form einer Platte aus einem Material ausgeführt ist, das bei Anlegen des Ankers (2) an die Stimseite (12) des Kerns (6) elastisch verformbar ist, so dass es ein Mittel zum Rückstellen des Ankers (9) in seine entfernt liegende Stellung bildet, wobei die antiremanente Platte (13) mit einem Ende am Anker befestigt ist, während ihr anderes Ende vom Anker im Bereich des Ankerendes entfernt liegt, das dem verschwenkbaren Ende entgegengesetzt ist, **dadurch gekennzeichnet, dass** das Joch (2) am lsoliersockel (15) befestigt ist, dass es zumindest eine Spielausgleichszunge (31) aus nichtmagnetischem Material mit niedrigem Elastizitätsmodul enthält, die zwischen dem beweglichen Anker (9) und dem Sockel (15) eingefügt ist, und dass die Spielausgleichszunge (31) mit dem antiremanenten Element (13) Mittel zum Dämpfen und Drosseln von Vibrationen bei Erregung und Freigabe des Relais bildet.

2. Relais nach Anspruch 1, **dadurch gekennzeichnet, dass** das Joch (2) zwei parallele Kerne (6) trägt, die mit nur einem beweglichen Anker (9) zusammenwirken und deren Spulen (7) in Reihe geschaltet sind, so dass die freien Stirnseiten (12) der Kerne unterschiedliche magnetische Pole bilden können.

3. Relais nach Anspruch 1 oder 2, **dadurch gekennzeichnet, dass** die Vorrichtung zum Erzeugen eines Erregerstroms für das Relais Mittel (C1) enthält, die eine kurze Ansprechzeit bei Erregung und Freigabe des Relais zunächst durch Überladung des Relais mit Hilfe eines starken Stroms, gefolgt von einem schwächeren Strom zum Halten des Relais gewährleisen.

4. Relais nach Anspruch 3, **dadurch gekennzeichnet, dass** die Vorrichtung zum Erzeugen des Erregerstroms in Reihe mit den Spulen (7) eine Parallelschaltung eines Widerstands (R1) zum Ermitteln des Anstiegstroms mit einem Kondensator (C1) enthält.

5. Relais nach einem der vorangehenden Ansprüche, dessen beweglicher Anker einen Schwenkschildteil, der mit den Kernen zusammenwirkt, und eine Anzahl von den genannten Armen zum Steuern der elektrischen Kontakte des Relais enthält, **dadurch gekennzeichnet, dass** das antiremanente Element (13), das zwischen der freien Stirnseite (12) eines Kerns (6) und dem Schild (21) eingefügt ist, aus einer Platte gebildet ist, die entlang einer parallel zur Schwenkachse des Schilds verlaufenden Biegelinie (40) umgebogen und an der Schildinnenseite angeordnet ist, so dass der zwischen der Stimseite des Kerns (12) und dem Schild liegende Teil in Richtung dieser Seite gekrümmt ist wenn das Schild seine entfernt liegende Stellung einnimmt, während der unter der Biegelinie (40) liegende Teil an der Innenseite des Schilds festgehalten wird.

6. Relais nach Anspruch 5, **dadurch gekennzeichnet, dass** der unter der Biegelinie (40) liegende Teil an der Innenseite des Schilds über Haltemittel festgehalten wird, die ein bestimmtes Spiel senkrecht zu dieser Seite ermöglichen.

7. Relais nach Anspruch 6, **dadurch gekennzeichnet, dass** die Haltemittel aus von der Innenseite des Schilds (21) vorspringenden Elementen (37) und aus Löchern (41) gebildet sind, die durch die Platte hindurch gebohrt sind, wobei die vorspringenden Elemente sich mit einem bestimmten Spiel durch diese Löcher erstrecken.

8. Relais nach Anspruch 7, **dadurch gekennzeichnet, dass** jede antiremanente Platte (13) zwischen dem entsprechenden Kem (6) und dem Schwenkschild (21) exzentrisch seitlich nach außen angeordnet ist, so dass bei Anlegen des Schilds (21) an die Stimseite (12) des Kerns (6) ein Seitenteil der Platte (13) im wesentlichen unverformt bleibt.

9. Relais nach Anspruch 8, **dadurch gekennzeichnet, dass** ein Arm (25) zum Steuern des elektrischen Kontakts einen Schenkel eines Winkels (22) bildet, der senkrecht zur Schwenkachse (10) des Schilds (21) an der Außenseite desselben verstellbar gelagert ist, und dass die Spielausgleichszunge (31) ein Mittel zum Sichem der Befestigungsschraube (24) des Winkels an dem Schild bildet, wobei ein Ende der Zunge von der Schraube (24) durchsetzt ist, während das andere freie Ende (32) sich an dem Sockel abstützt und mit einem Loch (33) zum Festlegen des Winkels beim Einstellen durchbohrt ist.

10. Relais nach einem der Ansprüche 1 bis 9, **dadurch gekennzeichnet, dass** ein Betätigungsarm (25) an seinem freien Ende einen Zapfen trägt, der einen Betätigungszapfenabschnitt (26) und einen Anschlagzapfenabschnitt (27) enthält, der sich unter dem Joch abstützt, wenn der Arm einen Ruhekontakt betätigt.

11. Relais nach Anspruch 10, **dadurch gekennzeichnet, dass** jeder Arm (25) eine bewegliche Lamelle (46) verschwenkbar mitnimmt, die ein bewegliches Kontaktelement (48, 48') trägt, das mit einem fest im Sockel (15) montierten Kontaktelement (49, 49') zusammenwirkt.

12. Relais nach Anspruch 11, **dadurch gekennzeichnet, dass** die nachgiebigen Lamellen (46) Mittel zum Rückstellen des beweglichen Ankers (2) in seine entfernt liegende Ruhestellung bilden.

13. Relais nach einem der vorangehenden Ansprüche, **dadurch gekennzeichnet, dass** es eine Kappe (1) enthält, deren obere Wand in Form einer Platte (56) ausgeführt ist, die für Luft und durch Entgasung der Kunststoffmaterialien des Relais erzeugtes Gas durchlässig ist und deren Innenseite (57) eine Kondensationsfläche für Salpetersäuredämpfe bildet, die innerhalb der Kappe bei vorhandener Feuchtigkeit durch Lichtbögen zwischen den Kontaktelementen entstehen.

14. Relais nach Anspruch 13, **dadurch gekennzeichnet, dass** die Platte (56) aus einer Lochplatte gebildet ist, deren Unterseite mit einer Kupferschicht nach Art einer gedruckten Schaltung bedeckt ist.

15. Relais nach Anspruch 14, **dadurch gekennzeichnet**, das ein Loch (58) der Lochung einen maximalen Durchmesser von 0,9 mm und eine Teilung von 2,54 mm hat.

16. Relais nach Anspruch 13, **dadurch gekennzeichnet, dass** die vorgenannte Platte aus einem durch Metallisieren erhaltenen Metallband oder aus Metallgewebe hergestellt ist.

17. Relais nach Anspruch 15, **dadurch gekennzeichnet, dass** die Metallisierung mit einem Material wie etwa Nickel-Kobalt mit einem Lochdurchmesser von einigen µm und einer Teilung von 50 µm hergestellt ist.

18. Relais nach einem der Ansprüche 13 bis 17, **dadurch gekennzeichnet, dass** die Kappe (1) an ihrer Grundfläche Lüftungslöcher (63) enthält.

19. Relais nach einem der Ansprüche 1 bis 18, **dadurch gekennzeichnet, dass** die Spielausgleichszunge (31) mit einem Ende an dem Anker an einer Stelle oberhalb der Schwenkachse des Ankers befestigt ist, während das andere Ende des Ankers sich an einem Anschlag (33) des Sockels an einer Stelle unterhalb der Schwenkachse abstützt.

20. Relais nach Anspruch 19, **dadurch gekennzeichnet, dass** die antiremanente Platte (13) mit einem Ende an dem Anker befestigt ist, während ihr anderes Ende von diesem entfernt liegt, wenn der Anker sich in seiner entfernt liegenden Stellung befindet, und dass das entfernt liegende Ende der antiremanenten Platte (13) im Bereich des freien Endes des Ankers angeordnet ist, das von dem am Jochschenkel (11) verschwenkbar gelagerten Ende entfernt liegt.

## Claims

1. Relay of the type comprising an L-shaped yoke (2), one branch (3) of which bears at least one core carrying a coil (7) which generates a magnetic flux when an electric excitation current passes through it, an armature (9) which is mounted on the end of the other branch of the yoke so as to pivot between a position in which said armature is applied to the front face of the core, with interposition of an anti-remanent element (13), and a resting position in which it is at a distance from said front face of the core, said armature advantageously bearing a plurality of arms (25) for operating movable strips (46) which are fixed at one end in a base (15), their other ends bearing movable contact elements (48, 48') designed to cooperate with fixed contact elements (49, 49'), and the anti-remanent element (13) taking the form of a plate made of a material which is elastically deformable upon application of the armature (2) to the front face (12) of the core (6) so as to form means for returning the armature (9) into its drawn-back position, said anti-remanent plate (13) being fixed at one end to the armature whilst its other end is at a distance from the armature level with the end of the armature opposite the pivoting end, **characterized in that** the yoke (2) is fixed on to the insulating base (15), and **in that** it has at least one tongue (31) for taking up play which is made of a non-magnetic material with low modulus of elasticity and is interposed between the movable armature (9) and the base (15), and **in that** the tongue (31) for taking up play together with the anti-remanent element (13) form means for damping and muffling vibrations occurring upon excitation and release of the relay.

2. Relay according to Claim 1, **characterized in that** the yoke (2) bears two parallel cores (6) which cooperate with a single movable armature (9) and of which the coils (7) are connected in series so that the free front faces (12) of the cores can form different magnetic poles.

3. Relay according to one of Claims 1 or 2, **characterized in that** the device for generating current for excitation of the relay includes means (C1) ensuring a brief response time to excitation and release of the relay by overfeeding of the relay for an initial period by means of a high current, followed by a lower current for maintaining the relay.

4. Relay according to Claim 3, **characterized in that** the device for generating the excitation current includes, in series with the coils (7), a parallel connection of a resistance (R1), for determining the rising current, and of a capacitor (C1).

5. Relay according to one of the preceding claims, its movable armature consisting of a portion forming a pivoting vane which cooperates with the cores, and a certain number of the aforementioned arms for controlling electric contacts of the relay, **characterized in that** the anti-remanent element (13), interposed between the free front face (12) of a core (6) and the vane (21), is formed by a plate which is folded along a fold line (40) extending parallel to the pivoting axis of the vane and is disposed on the inside face of the latter in such a way that the portion located between the core's front face (12) and the vane is bent towards said face when the vane occupies its drawn-back position, whilst the portion below the fold line (40) is retained on the inside face of the vane.

6. Relay according to Claim 5, **characterized in that** the portion located below the fold line (40) is retained on the inside face of the vane by retaining means which permit a certain play perpendicular to said face.

7. Relay according to Claim 6, **characterized in that** the retaining means are formed by elements (37) projecting from the inside face of the vane (21) and holes (41) drilled through the plate, the projecting elements passing through said holes, with a certain play.

8. Relay according to Claim 7, **characterized in that** each anti-remanent plate (13) is disposed between the corresponding core (6) and the pivoting vane (21) so as to be laterally off-centre towards the outside so that, upon application of the vane (21) to the front face (12) of the core (6), a lateral portion of the plate (13) remains substantially undeformed.

9. Relay according to Claim 8, **characterized in that** an arm (25) for electric-contact control forms one branch of an angle-iron (22) which is mounted so as to be displaceable perpendicular to the pivoting axis (10) of the vane (21) on the outside face of the latter and **in that** the tongue (31) for taking up play forms a means of locking the fixing screw (24) of the angle-iron on to the vane, one end of the tongue being passed through by the screw (24) whilst the other free end (32) rests on the base and is provided with a drilled hole (33) for immobilizing the angle-iron upon adjustment.

10. Relay according to one of Claims 1 to 9, **characterized in that** a control arm (25) bears at its free end a stud-bolt comprising a control stud portion (26) and an abutment stud portion (27) which rests underneath the yoke when the arm is controlling a resting contact.

11. Relay according to Claim 10, **characterized in that** each arm (25) causes pivoting of a movable strip (46) carrying a movable contact element (48, 48') which cooperates with a fixed contact element (49, 49') mounted in the base (15).

12. Relay according to Claim 11, **characterized in that** the flexible strips (46) form means for returning the movable armature (2) into its drawn-back resting position.

13. Relay according to one of the preceding claims, **characterized in that** it includes a cover (1), of which the upper wall is made in the form of a plate (56) which is permeable to air and to the gas produced by degassing of the plastic materials of the relay, and of which the inside face (57) forms a surface for condensation of the nitric acid vapours produced inside the cover in the presence of humidity by the electric arcs between the contact elements.

14. Relay according to Claim 13, **characterized in that** the plate (56) is formed by a perforated plate, the lower face of which is covered with a layer of copper in the manner of a printed circuit.

15. Relay according to Claim 14, **characterized in that** a perforation hole (58) has a maximum diameter of 0.9 mm and a pitch of 2.54 mm.

16. Relay according to Claim 13, **characterized in that** the aforementioned plate is made of a metal strip obtained by electrodeposition or is made of metal cloth.

17. Relay according to Claim 15, **characterized in that** the electrodeposition is carried out using a material such as nickel/cobalt, the holes having a diameter of several µm and a pitch of 50 µm.

18. Relay according to one of Claims 13 to 17, **characterized in that** the cover (1) has ventilation holes (63) at its base.

19. Relay according to one of Claims 1 to 18, **characterized in that** the tongue (31) for taking up play is fixed by one end to the armature at a point above the pivoting axis of the armature, whilst the other end of the armature rests on a stop (33) on the base at a point located below the pivoting axis.

20. Relay according to Claim 19, **characterized in that** the anti-remanent plate (13) is fixed at one end to the armature whilst its other end is a distance apart from the latter when the armature is in its drawn-back position and **in that** the end of the anti-remanent plate (13) which is a distance apart is disposed level with the free end of the armature away from the end pivot-mounted on the branch (11) of the yoke.
